# DEMANDE DE BREVET EUROPEEN

(11) **EP 0 105 187 A1**
(43) Date de publication de la demande: **11.04.1984**
(21) Numéro de dépôt: 83108526.1
(22) Date de dépôt: 30.08.1983
(51) Int. Cl.: B65H 75/14

(54) **Touret de cablerie**

(30) Priorité: 03.09.1982 FR 8215040
(71) Demandeur: LES CABLES DE LYON Société anonyme dite:, F-92111 Clichy Cedex (FR)
(72) Inventeur: Vasseur, Edouard, F-62200 Boulogne sur Mer (FR)
(74) Mandataire: Weinmiller, Jürgen

(57) **Abrégé**

Touret de câblerie (1) comportant un fût central (2) puis deux joues (10, 20) circulaires s'étendant radialement à chaque extrémité du fût et présentant deux faces externes planes (16,26) et deux faces internes (14, 24). Chaque face interne (14, 24) est prolongée à sa périphérie par un chanfrein (13, 23) augmentant progressivement la distance axiale entre ces deux faces jusqu'à ce que cette distance devienne constante pour former deux couronnes internes (15, 25) raccordées aux faces externes (16, 26) par des surfaces latérales (12, 22) formant bandes de roulement. Ce touret est principalement utilisé dans le stockage de câbles électriques.

## Description

La présente invention a pour objet un touret de câblerie comportant un fût central puis deux joues circulaires s'étendant radialement à chaque extrémité du fÛt et présentant deux faces externes planes et deux faces internes. Un tel touret est utilisé notamment pour stocker du câble électrique.

On connaît des tourets à bandes de roulement dont les caractéristiques propres permettent d'éviter la détérioration d'un fil, lors de leur remplissage.

Ces caractéristiques sont, soit un chanfrein arrondi de quelques millimètres raccordant l'intérieur de chaque joue à chaque bande de roulement, mais dans ce cas, lors des manipulations, des chocs font apparaître sur le chanfrein arrondi des aspérités nuisibles au fil ; soit un chanfrein arrondi plus important donc plus résistant mais dans ce cas, pour conserver une surface de roulement suffisante, il faut fabriquer des joues plus épaisses donc plus lourdes et plus coûteuses.

La présente invention permet de remédier à ces inconvénients en proposant un touret qui ne détériore pas le fil lors de l'enroulement, et dont la surface de roulement de chaque joue peut être réusinée quand une utilisation intensive a rendu ces surfaces rugueuses. La durée de vie de ce touret est ainsi augmentée.

Le touret selon la présente invention est caractérisé en ce que chaque face interne est prolongée à sa périphérie par un chanfrein augmentant progressivement la distance axiale entre ces deux faces, jusqu'à ce que cette distance devienne constante pour former deux couronnes internes raccordées aux faces externes par des surfaces latérales formant bandes de roulement.

Avantageusement les bandes de roulement sont d'épaisseur constante.

Il est décrit ci-après à titre d'exemple et en référence au dessin annexé, un touret selon l'invention dont le fût central est en acier et dont les joues sont en polyester armé.

La figure unique montre le touret en demi-coupe suivant son axe.

On y voit le fût central 2 et les joues 10, 20. Le fût 2 est engagé dans une encoche circulaire 17 de la joue 10 et dans une encoche circulaire 27 de la joue 20.

La joue 10 possède un orifice central 11 et la joue 20 possède un orifice central 21. Ces deux orifices centraux permettent le montage du touret 1 sur un moyeu non représenté.

Les joues 10, 20 possèdent des surfaces de roulement 12, 22 que l'on peut réusiner jusqu'au voisinage des chanfreins 13, 23. Ces chanfreins 13, 23 raccordent respectivement les faces internes 14, 24 aux couronnes internes 15, 25.

Chaque joue possède également une surface externe 16, 26 plane, et les bandes de roulement 12, 22 ont alors une épaisseur constante le long des couronnes internes 15, 25, en direction de l'axe principal.

La référence 3 indique la zone maximale de chargement du touret.

Sans sortir du cadre de l'invention, il est entendu que ce touret peut être fabriqué dans des matières différentes, être de dimensions très variées et être utilisé pour des fils ou des câbles de différentes natures.

## Revendications

1/ Touret de câblerie (1) comportant un fût central (2) puis deux joues (10, 20) circulaires s'étendant radialement à chaque extrémité du fût et présentant deux faces externes planes (16, 26) et deux faces internes (14, 24), caractérisé en ce que chaque face interne (14, 24) est prolongée à sa périphérie par un chanfrein (13, 23) augmentant progressivement la distance axiale entre ces deux faces, jusqu'à ce que cette distance devienne constante pour former deux couronnes internes (15, 25) raccordées aux faces externes (16, 26) par des surfaces latérales (12, 22) formant bandes de roulement.

2/ Touret de câblerie selon la revendication 1, caractérisé en ce que les bandes de roulement sont d'épaisseur constante.
